# DEMANDE DE BREVET EUROPEEN

(11) **EP 0 451 419 A1**
(43) Date de publication de la demande: **16.10.1991**
(21) Numéro de dépôt: 90400999.0
(22) Date de dépôt: 11.04.1990
(51) Int. Cl.: A61H 23/02

(54) **Vibromasseur multifonctionnel**

(71) Demandeur: Monroche, André, F-49100 Angers (FR); Guillot, René, F-44700 Orvault (FR)
(72) Inventeur: Monroche, André, F-49100 Angers (FR); Guillot, René, F-44700 Orvault (FR)
(74) Mandataire: Dawidowicz, Armand

(57) **Abrégé**

Dispositif vibrothérapique pouvant être totalement immergé dans un bain et permettant de masser tout ou partie du corps soit directement par contact, soit indirectement par mise en vibrations basses-fréquences, réglables entre 10 et 50 Hz environ, de la masse de l'eau d'une baignoire.

Dispositif caractérisé en ce qu'il se présente de préférence sous la forme générale d'un battoir (1) vibrant autour de la verticale grâce à une rotule (7) articulée au sommet d'un socle à ventouse fixable au fond ou sur les parois de la baignoire, ce battoir (1) pouvant être désolidarisé dudit socle afin d'effectuer des massages locaux par contact direct de ses différentes formes (3, 10, etc.) avec les zones à masser, les vibrations étant créées, par exemple, au moyen d'un moteur électrique muni de masselottes et alimenté par une batterie rechargeable enfermée dans le battoir (1). Le dispositif trouve une application principale à la vibrothérapie à sec ou en immersion dans un bain.

## Description

L'invention concerne un vibromasseur mécanique mu par un moteur électrique basse tension, susceptible d'être totalement immergé dans un bain d'eau de façon à communiquer des vibrations de fréquence réglable à l'intérieur dudit bain ; le vibromasseur selon l'invention peut également, grâce à une structure appropriée, permettre des massages locaux, par contact, sur la surface du corps humain et cela soit en immersion, soit à sec.

On sait qu'il est d'usage, dans les techniques existantes relatives à la vibrothérapie, de faire appel à des dispositifs vibreurs, utilisés manuellement afin d'assurer le massage de la partie concernée du corps, ou des dispositifs immergés dans un bain agissant par transmission mécanique de la vibration au sein même du liquide et sans contact direct du vibromasseur avec le corps. C'est ainsi qu'on connaît, par CH-A-1133184, un boîtier totalement immergeable dans une baignoire et possédant une membrane vibrante mue par un électroaimant.

Ces dispositifs n'apportent pas un enseignement applicable au problème particulier du massage général du corps par bain "vibrant" et du massage ponctuel par déplacement et mise en contact local avec le corps du même vibromasseur, ledit vibromasseur pouvant être encore utilisé à sec en dehors du bain.

La présente invention a donc pour but de réaliser un dispositif capable aussi bien de faire vibrer un bain et par là-même de réaliser le massage du corps immergé que de permettre des massages locaux à l'intérieur ou à l'extérieur du bain. Elle réalise donc un type de vibromasseur universel ou multifonctionnel.

A cet effet, l'invention a pour objet un dispositif vibrothérapique pouvant être totalement immergé dans un bain et permettant de masser tout ou partie du corps soit directement par contact, soit indirectement par mise en vibrations basses fréquences, réglables entre 10 et 50 Hz environ, de la masse de l'eau d'une baignoire, caractérisé en ce qu'il comprend un corps en forme générale de battoir vibrant autour de son axe longitudinal grâce à une rotule articulée au sommet d'un socle à ventouse fixable au fond ou sur les parois de la baignoire, ledit battoir pouvant être désolidarisé dudit socle afin d'effectuer des massages locaux par contact direct d'une partie dudit battoir avec les zones à masser.

Avec le dispositif selon l'invention, le battoir peut être utilisé à demeure dans le bain, ou manuellement par application sur des parties précises du corps, membres, abdomen, la rotule d'articulation pouvant d'autre part réaliser des massages de type digitoponctuel et, de ce fait, le dispositif réalisé est bien multifonctionnel.

D'autres caractéristiques apparaîtront encore à la lecture de la description détaillée qui suit d'un mode de réalisation donné ici à titre d'exemple et représenté sur les dessins joints dans lesquels :
La figure 1 est une vue d'ensemble en perspective du dispositif dépourvu de son socle de fixation ; la figure 2 est une vue en élévation du battoir sur sa face de battement avec, en traits fins et entre autres, le dessin du moteur et ses masselottes ; la figure 3 en est une vue de profil ; la figure 4 en est une vue de dessous ; les figures 5 et 6 montrent la fixation du dispositif dans une baignoire ; les figures 7 et 8 définissent le socle avec sa ventouse et ses doigts en crochet et la figure 9 est le schéma du circuit électrique permettant soit de charger la batterie d'accumulateur, soit d'alimenter le moteur avec réglage de la vitesse.

Selon une forme de réalisation de l'invention le battoir 1, de préférence en matériau caoutchouté relativement ferme, possède des gouttières horizontales 3 permettant de focaliser les ondes produites par le moteur 4 à masselottes 5 contenu à l'intérieur de la spatule 2. Cette spatule 2 est prolongée par un manchon tronconique 6 terminé par la rotule ovoïde 7 permettant à la fois l'articulation entre les doigts 8 du socle 9 et les massages du type digitoponctuel au moyen de la pointe hémisphérique 10. Une membrane souple 11 vient coiffer en étanchéité la partie supérieure plane 12 de la spatule 2 d'où émergent le poussoir 13 de mise en fonctionnement du moteur 4 et le bouton de réglage 14 de la vitesse dudit moteur (et donc de la fréquence de la vibration). Dans le haut de la spatule est creusé un orifice 15 de forme parallélépipédique où sont plantées des bornes de charge 16 de la batterie 17 alimentant le moteur 4. Le dispositif électrique est constitué d'une part d'un circuit de charge 18 alimenté sous 6 ou 12 V alternatif possédant en série une diode semi-conductrice 19 permettant à la fois la recharge de la batterie d'accumulateur 17 et l'isolation en retour de ladite batterie, une résistance de protection 20, enfin la batterie 17 elle-même, d'autre part d'un circuit d'utilisation 21 possédant également en série le moteur 4 et le rhéostat 22 de régulation de vitesse dudit moteur 4, la connexion entre la batterie 17 et le moteur 4 étant assurée au moyen de l'interrupteur 23. Les doigts 8 du socle 9 entièrement en matière caoutchoutée sont reliés à la ventouse 24 au moyen d'un cou souple 25 et sont renforcés d'une âme métallique 26.

Selon une variante (non représentée), la spatule 2, au lieu d'être munie de gouttières 3, est lisse. Les rayons de courbure des bords arrondis de la spatule, du manchon 6 et de la rotule 7 sont choisis pour correspondre respectivement aux formes de divers emplacements du corps qui pourront ainsi être massés par contact direct.

En variante également, la batterie 17 est rechargée par induction, ce qui évite tout problème d'étanchéité. Elle est logée de manière amovible dans le battoir 1 à travers une ouverture (non représentée) pouvant être thermoscellée.

Les usages et applications du dispositif selon l'invention sont multiples. On peut citer à titre d'exemple :
a) vibrothérapie du corps immergé à visée relaxante.
b) massage à plat de l'abdomen : régulation du transit digestif;
c) massages du type digitoponctuel des points d'acupuncture ou des viscères (foie, rate, estomac, etc.).
d) massages intervertébraux dans le cadre des lombalgies, des dorsalgies, des cervicalgies...
e) massage des muscles contracturés à visée relaxante et antalgique.
f) résorption des oedèmes post-traumatiques.
g) traitement des tendinites et des myalgies.
h) traitement des poussées douloureuses des arthroses de la colonne vertébrale et des membres quel que soit le stade.

## Revendications

1. Dispositif vibrothérapique pouvant être totalement immergé dans un bain et permettant de masser tout ou partie du corps soit directement par contact, soit indirectement par mise en vibrations basses fréquences, réglables entre 10 et 50 Hz environ, de la masse de l'eau d'une baignoire,
caractérisé en ce qu'il comprend un corps en forme générale de battoir (1) vibrant autour de son axe longitudinal grâce à une rotule (7) articulée au sommet d'un socle 9 à ventouse (24) fixable au fond ou sur les parois de la baignoire, ledit battoir (1) pouvant être désolidarisé dudit socle (9) afin d'effectuer des massages locaux par contact direct d'une partie (3, 10 etc) dudit battoir (1) avec les zones à masser.

2. Dispositif selon la revendication 1,
caractérisé en ce qu'il comprend un moteur électrique (4) muni de masselottes (5) et alimenté par une batterie rechargeable (17), enfermés dans ledit battoir (1).

3. Dispositif selon l'une des revendications 1 et 2,
caractérisé en ce que le battoir (1) a la forme générale d'une spatule (2) à bords arrondis dont les rayons de courbure sont adaptés respectivement à diverses parties du corps humain, ladite spatule (2) étant prolongée par un manchon (6) sensiblement tronconique terminé par ladite rotule d'articulation (7).

4. Dispositif selon la revendication 3,
caractérisé en ce que ladite spatule (2) est munie latéralement de gouttières horizontales (3) permettant de focaliser les vibrations créées.

5. Dispositif selon la revendication 3,
caractérisé en ce que ladite spatule (2) est lisse.

6. Dispositif selon l'une des revendications 1 à 5,
caractérisé en ce que le manchon tronconique (6) est élastique mais rigide, par exemple constitué en caoutchouc moulé sur une âme métallique, la rotule (7) qui termine le manchon étant de forme ovoïde, la plus petite hémisphère (10) étant utilisée pour des massages de type digitoponctuel.

7. Dispositif selon l'une des revendications 1 à 6,
caractérisé en ce qu'une surface plane (12) du battoir donne accès à un bouton poussoir de mise en fonctionnement (13) et à un bouton rotatif de réglage de fréquences (14), lesdits boutons étant protégés de toute infiltration par une membrane souple et étanche (11).

8. Dispositif selon l'une des revendications 1 à 7,
caractérisé en ce que la partie supérieure de la spatule (2) est creusée d'un orifice parallélépipédique (15) au fond duquel sont noyées de façon étanche deux bornes de charge (16) de la batterie (17).

9. Dispositif selon l'une des revendications 1 à 7,
caractérisé en ce que la batterie (17) est rechargeable par induction et est montée de manière amovible a l'intérieur de la spatule (2) à travers une ouverture thermoscellable.

10. Dispositif selon l'une des revendications 1 à 9,
caractérisé en ce que le socle (9) est constitué d'une ventouse (24), par exemple à section trapézoïdale prolongée vers le haut par le cou (25) d'un anneau ouvert (27) à axe horizontal où est aménagée une fenêtre (28) permettant d'introduire la rotule (7) qui vient alors en appui (29) sur les bords des doigts (8) qui possèdent une
ossature métallique élastique (26) limitant leur ouverture et leur écartement.

11. Dispositif selon l'une des revendications 1 à 8,
caractérisé en ce que le circuit de charge (18) de la batterie est constitué, associées en série, d'une diode de redressement (19), d'une résistance de protection (20) et de la batterie (17) elle-même, la diode servant d'isolation, en retour, des deux bornes de charge.

12. Dispositif selon l'une des revendications 1 à 1,
caractérisé en ce que le circuit d'utilisation (21) est constitué du moteur (4) associé en série avec un rhéostat (22), la mise en fonctionnement étant assurée par un interrupteur (23).
